# EUROPÄISCHE PATENTSCHRIFT

(11) **EP 0 131 563 B1**
(45) Veröffentlichungstag und Bekanntmachung des Hinweises auf die Patenterteilung: **26.08.1987**
(21) Anmeldenummer: 84890107.0
(22) Anmeldetag: 04.06.1984
(51) Int. Cl.: C13K 1/06

(54) **Verfahren zum Aufschluss von Stärke zur Herstellung von verzuckerter Maische**
Method for hydrolyzing starch to produce a saccharified mash
Procédé d'hydrolyse de l'amidon pour la production de moût saccharifié

(30) Priorität: 09.06.1983 AT 2108/83
(43) Veröffentlichungstag der Anmeldung: 16.01.1985
(73) Patentinhaber: VOGELBUSCH GESELLSCHAFT m.b.H., A-1050 Wien (AT)
(72) Erfinder: Sarhaddar, Schahroch, Dipl.-Ing., A-1190 Wien (AT)
(74) Vertreter: Wolfram, Gustav, Dipl.-Ing.

## Beschreibung

Die Erfindung betrifft ein Verfahren zum Aufschluss von Stärke zur Herstellung von verzuckerter Maische, wobei stärkehaltige Rohstoffe oberhalb der Verkleisterungstemperatur der Stärke bei Atmosphärendruck aufgeschlossen und verflüssigt werden und die resultierenden Mischungen nach Abkühlen unter Zugabe eines Verzuckerungsenzyms verzuckert werden.

Verschiedene Verfahren des Stärkeaufschlusses sind zur Zeit in Verwendung. Sie haben jedoch oft Nachteile, insbesondere wird die Stärke entweder nicht vollständig aufgeschlossen oder sie erfordern einen hohen Energieaufwand.

Allen diesen Verfahren ist gemeinsam, dass bei der Durchführung Verweilzeiten für Einmaischung, Aufschluss bzw. Verflüssigung eingehalten werden müssen.

In der DE-A-2018031 ist ein zweistufiges Verfahren beschrieben, bei dem in der ersten Stufe (A) Stärke bei Temperaturen zwischen 85 und 170°C gelatiniert wird. Bis 100°C kann diese Stufe in Gegenwart von a-Amylase durchgeführt werden. Als Ausgangsprodukte werden bei dem bekannten Verfahren in erster Linie sogenannte «klebrige Stärken», d. h. einen hohen Gehalt an Amylopektin aufweisende Stärken, eingesetzt. Werden sogenannte «oberirdische Stärken», wie Maisstärke, eingesetzt, müssen grössere Enzymmengen verwendet werden, und nach der Verflüssigung ist ein Erhitzen auf 130°C erforderlich.

Nach der DE-A-2018031 ist es jedoch für alle Ausführungsformen notwendig, als Ausgangsprodukte Suspensionen- gründlich gereinigter Stärken zu verwenden, welche allmählich erhitzt werden. Die Gelatinierung wird selbst in Gegenwart von a-Amylase bevorzugt unter Druck durchgeführt, wobei Verweilzeiten von 20 min und länger vorgesehen sind. Die notwendige Reinigung der Stärken vor ihrem Aufschluss ist mit Verlusten und erhöhtem Energieaufwand verbunden. Auch Druckanwendung und die Einhaltung von Aufheizsowie Verweilzeiten beeinträchtigen die Wirtschaftlichkeit des Verfahrens. In der zweiten Stufe (B) erfolgt gemäss der DE-A-2018031 die selektive Spaltung der Bindungen der verzweigten Teile der Amylopektinmoleküle mit a-1,6-Glucosidasen.

Auch gemäss der EP-A-0068043 wird eine Suspension stärkehaltiger Ausgangsprodukte, also ein aufbereiteter, nämlich zunächst vorverkleisterter bzw. vorgequollener Brei, eingesetzt und zusätzlich einem mechanischen Aufschluss im Scherfeid einer Rotor-Stator-Maschine unterworfen.

Die Ausgangsprodukte werden zunächst auf 80°C vorgewärmt und mit einer Mischung von Schlempe und Enzym bei einer Mischtemperatur von 90 bis 92°C in einer Mischschnecke angemaischt. Für die dort stattfindende Vorverkleisterung ist eine Verweilzeit von 0,3 bis 3 h vorgesehen. Die Vorwärmung der Rohstoffe ist deshalb notwendig, weil sonst die Temperatur in der Schnecke unter die Verkleisterungstemperatur der Stärke sinken würde. Überdies ist in der EP-A-0068043 festgelegt, dass der Maische von Anfang an Enzym zugefügt wird, wobei der Enzymzusatz in das heisse Vorlagewasser bzw. die Schlempe erfolgt. Dies führt zu einer teilweisen Inaktivierung der Enzyme. Ein Zusatz von Säure ist in der EP-A nicht erwähnt. Das Verfahren nach der EP-A ist von der Verfügbarkeit einer kompliziert aufgebauten Homogenisiermaschine abhängig, es ist entsprechend aufwendig und energieintensiv. Ein weiterer Abbau der aufgeschlossenen Stärke zu Zuckern ist nicht vorgesehen.

Die GB-A-945514 betrifft die Herstellung von Stärkesirup eines Zuckergehaltes von 40 bis 45%. Um den Zuckergehalt der erhaltenen Sirupe zu erhöhen, wird eine Säurebehandlung derselben als eine nachträgliche Hydrolysestufe empfohlen. Nach der GB-A wird reine Stärke, u.zw. konkret Kartoffelstärke eingesetzt.

Gemäss einer Ausführungsform des Verfahrens wird die Stärke durch Einführen einer Mischung der Gesamtmenge an Stärke und der Gesamtmenge an Amylase in Wasser einer Temperatur über der Gelatinierungstemperatur der Stärke in Dextrin übergeführt, wobei die Mischung auf einen Temperaturbereich von 40 bis 60°C, in welchem das eingesetzte Enzym seine optimale Aktivität entfaltet, abkühlen gelassen wird. Die Umwandlung in Zucker wird bis zum gewünschten Ausmass fortgesetzt, gegebenenfalls nach Zusatz einer weiteren Menge an Enzym.

Es ist auch möglich, die Gesamtmenge der Amylase zusammen mit einem kleinen Teil der umzuwandelnden Stärke dem heissen Wasser zuzusetzen und den Hauptteil der Stärke gesondert einzubringen.

Als dritte Variante ist die Herstellung einer Lösung von Amylase in dem heissen Wasser beschrieben, in welche Lösung sodann die Stärke eingebracht wird.

Es ist nicht zweckmässig, die Amylase in heisses Wasser einzuführen und erst nachher den Hauptteil oder die Gesamtmenge der Stärke zuzufügen, da in diesem Fall das Enzym wegen des Mangels an Substrat (Stärke) viel schneller inaktiviert wird und als Folge davon der Einsatz einer grösseren Menge an Enzym notwendig ist. Der GB-A lässt sich eine Gesamtverweilzeit der Stärkesuspension im Hydrolysegefäss von etwa 30 min entnehmen.

Die vorliegende Erfindung stellt sich nun die Aufgabe, ein Verfahren zum Aufschliessen von stärkehaltigen Körnerfrüchten zu schaffen, bei welchem Verfahren ohne Vorbehandlung der zerkleinerten Rohstoffe sowie ohne Einhaltung obengenannter Verweilzeiten und dementsprechend mit erheblich weniger Energieaufwand gearbeitet werden kann, wobei aber dennoch ein vollständiger Stärkeaufschluss erreicht wird.

Diese Aufgabe wird bei einem Verfahren der eingangs definierten Art erfindungsgemäss gelöst, indem zerkleinerte, im übrigen unbehandelte Körnerfrüchte in eine auf einer Temperatur von 85 bis 100°C, vorzugsweise 90 bis 95°C, gehaltene, in einem Aufschlussgefäss befindliche, wässerige Vorlageflüssigkeit eingerührt werden, wobei vor dem Einrühren Säure oder während des Einrührens ein Verflüssigungsenzym zugegeben wird und die erhaltene aufgeschlossene Mischung ohne Verweilzeit im Aufschlussgefäss abgezogen, auf 60 bis 65°C abgekühlt und der Verzuckerungsstufe zugeleitet wird.

Der überraschende Effekt, nämlich die vollständige Einsparung der üblichen Aufschliessungs- bzw. Verflüssigungsverweilzeiten wird vermutlich dadurch erzielt, dass infolge der unmittelbar erreichten hohen Einmaischtemperatur (zwischen 90 und 95°C) eine wesentlich intensivere und raschere Verkleisterung der Stärkekörner, d. h. Auflösung des Korngefüges, erfolgt und deswegen die zugesetzte thermostabile a-Amylase bzw. die zugegebene Säure wesentlich schneller die Stärke verflüssigen kann.

Als Körnerfrucht kann insbesondere zerkleinerter Mais eingesetzt werden.

Bis in die jüngste Zeit erfolgte der Stärkeaufschluss nahezu ausschliesslich nach verschiedenen Hochdruckdämpfverfahren, wobei Temperaturen zwischen 150 und 160°C und Drucke von 5 bis 6 bar angewendet wurden.

Neben der aus ständig steigenden Energiekosten resultierenden mangelnden Wirtschaftlichkeit dieser Verfahren entstehen dabei auch Karamelstoffe und Melanoidine durch die Maillard-Reaktion, wodurch die Ausbeute vermindert wird.

Beim Druckaufschluss von Stärke im bekannten Henzedämpfer werden etwa 250 bis 300 kg Dampf/hl Alkohol, welcher durch Vergärung der aufgeschlossenen verzuckerten Stärke erhalten wird, benötigt. Nach dem weiter üblichen kontinuierlichen Hochdruckverfahren muss pro hl Alkohol mit einem Dampfverbrauch von etwa 150 bis 200 kg gerechnet werden.

Das seit langem bekannte, sogenannte Kaltmaischverfahren, welches drucklos bei Temperaturen unter 65°C durchgeführt wird, eignet sich vor allem für Getreidearten mit natürlichem Amylasegehalt, wie Weizen und Roggen. Es wird jedoch heute - insbesondere wegen der durch die tiefe Temperatur bedingte Infektionsgefahr - kaum mehr durchgeführt. Überdies ist der damit erzielbare Aufschlussgrad der Stärke meist nicht befriedigend.

Durch das erfindungsgemässe Verfahren werden Nebenreaktionen, die unter anderem zu der erwähnten Karamelisierung führen, vermieden, was sich vorteilhaft auf die Ausbeute, insbesondere bei einer anschliessenden Vergärung der Zukker zu Alkohol auswirkt. Der apparative Aufwand zur Durchführung des Verfahrens ist sehr gering, vielfach kann mit bestehenden, geringfügig modifizierten Anlagen das Auslangen gefunden werden.

Thermostabile a-Amylasen, welche zweckmässigerweise als Verflüssigungsenzym für das erfindungsgemässe Verfahren eingesetzt werden können, sind leicht zugänglich, stehen in grossen Mengen zur Verfügung und sind jederzeit im Handel erhältlich.

Vorzugsweise kann bei Verwendung von Säure als Aufschlussmittel der pH-Wert auf 1,5 bis 3,5, vorzugsweise auf 1,5 bis 2,5, eingestellt werden und bei Einsatz von Verflüssigungsenzym als Aufschlussmittel auf einen Wert von 4,0 bis 8,0, vorzugsweise auf 6,0 bis 7,0.

Die Zugabe der zerkleinerten Körnerfrüchte erfolgt bei diskontinuierlicher oder semikontinuierlicher Verfahrensführung zweckmässig innerhalb von 5 bis 20 min, vorzugsweise innerhalb von 10 bis 15 min.

Gemäss einer vorteilhaften Ausführungsform des erfindungsgemässen Verfahrens wird als Vorlageflüssigkeit wenigstens zum Teil Schlempe von der destillativen Aufarbeitung der einer alkoholischen Gärung unterworfenen verzuckerten Maische - gegebenenfalls nach Abtrennung von Feststoffen - ohne Abkühlung eingesetzt. Da die Schlempe ohnedies mit hoher Temperatur anfällt, erspart man sich in diesem Fall einen Grossteil der sonst notwendigen Wärmezufuhr zum Aufheizen der Vorlageflüssigkeit.

Nach einer weiteren bevorzugten Ausführungsform werden die Aufschluss- und die Verzuckerungsstufe kontinuierlich durchgeführt, wobei die zerkleinerten Körnerfrüchte und die auf einer Temperatur von 85 bis 100°C gehaltene Vorlageflüssigkeit getrennt voneinander kontinuierlich dem Aufschlussgefäss zugeleitet werden und die aufgeschlossene Mischung kontinuierlich aus dem Aufschlussgefäss abgezogen, abgekühlt und der Verzuckerungsstufe zugeleitet wird.

Die Erfindung wird anhand eines in der Zeichnung dargestellten Anlagenschemas und durch die folgenden Beispiele näher erläutert.

In einer Mühle 1 werden die Körnerfrüchte zerkleinert und in einem Vorratsbehälter 2 kurzfristig zwischengelagert. Von diesem Behälter 2 gelangen die zerkleinerten Körnerfrüchte über eine Dosierschnecke 3 in das Aufschlussgefäss 4, welches mit einem Rührorgan 5 sowie mit einer Zuleitung 6 für Enzymlösung ausgestattet und über eine Leitung 7 mit einem Mischgefäss 8 verbunden ist. In dem Mischgefäss 8 wird Wasser aus Zuleitung 9 oder rückgeführte Schlempe aus Leitung 10 durch Zumischung von Ca^{2⊕}-lonen aus Leitung 11, von Lauge aus Leitung 12 oder von Säure aus Leitung 13 aufbereitet bzw. auf den gewünschten pH-Wert eingestellt. Die auf diese Weise erhaltene wässrige Vorlageflüssigkeit wird nötigenfalls durch Einleitung von Frischdampf aus Leitung 14 auf die gewünschte Prozesstemperatur gebracht und über Leitung 7 in das Aufschlussgefäss 4 abgezogen. Eine weitere Dampfzuleitung 15 zum Konstanthalten der Temperatur während des Aufschlussvorganges führt zum Aufschlussgefäss 4. Die aufgeschlossene Mischung wird durch Öffnen eines Absperrorganes 16 vom Auslass am konisch ausgebildeten Boden des Gefässes 4 mittels einer Pumpe 17 über einen ersten Wärmeaustauscher 18 in einen Verzuckerungstank 19 gepumpt. Im Wärmeaustauscher 18 kann für die Vorlageflüssigkeit bestimmtes Wasser vorgewärmt und über Zuleitung 9 in das Mischgefäss 8 eingebracht werden. In den Verzuckerungstank münden wieder Zuführungen für Enzym 6', für Säure 12' und für Lauge 13' im Falle des Säureaufschlusses. Im Tank ist weiter ein Rührorgan 5' vorgesehen. Aus dem Tank 19 wird die verzuckerte Maische mittels einer zweiten Pumpe 20 über einen zweiten Wärmeaustauscher 21 nach Einstellung der gewünschten Maischekonzentration mit Wasser bzw. Schlempe zu einer nicht dargestellten Gärstation gefördert. In die Schlempeleitung 10 ist eine Absetzvorrichtung 22 (z. B. Dekanteur) für die gegebenenfalls in der Schlempe enthaltenen festen Rückstände eingebaut. Der wässrige Überstand gelangt nach Dekantation in das Mischgefäss 8.

Beispiel 1: 2500 bis 30001 Wasser oder dekantierte Schlempe mit einer Temperatur zwischen 90 und 95°C werden vorgelegt. Diese wässerige Vorlageflüssigkeit wird vorher im Mischgefäss 8 durch Basenzusatz (OH ⁶⁻lonen) auf einen pH-Wert zwischen 6 und 7 eingestellt und mit Ca^{2⊕}-Ionen bis zu einem Gehalt von 50 bis 70 ppm versetzt. 1 t gemahlener Mais wird innerhalb von etwa 10 min eingerührt, wobei die Aufschlussmischung durch Einleiten von Frischdampf aus Leitung 15 zwischen den angegebenen Temperaturgrenzen gehalten wird. Nach Einrühren von etwa 20 bis 30% der Gesamtmenge an gemahlenem Mais wird thermostabile a-Amylase zugesetzt. Unmittelbar nach Beendigung der Maiszugabe wird die aufgeschlossene Mischung unter Durchströmen des ersten Wärmeaustauschers 18 in den Verzuckerungstank 19 übergeführt, wobei sich die Mischung auf etwa 60°C abkühlt. Der pH-Wert der sich nunmehr im Verzuckerungstank befindlichen Mischung wird durch Säurezusatz auf 4,5 bis 5,0 eingestellt und anschliessend wird Amyloglucosidase zugesetzt. Nach einer Verweilzeit von mindestens 30 min wird die teilverzuckerte Maische zur Gärstation gefördert, wobei sie sich im zweiten Wärmeaustauscher 21 auf etwa 30°C abkühlt. Nach Einstellung der gewünschten Maischekonzentration mit Wasser bzw. Schlempe wird im Gärbottich die verzuckerte Maische sodann mit Hefemaische versetzt. Das in den Wärmeaustauschern 18 und 21 von ca. 15°C Ausgangstemperatur auf etwa 80°C vorgewärmte Kühlwasser wird entweder direkt dem Mischgefäss 8 zur Herstellung von Vorlageflüssigkeit zugeführt oder aber - wenn hauptsächlich dekantierte Dünnschlempe nach Aufbereitung als Vorlageflüssigkeit eingesetzt wird - als Prozesswasser im Betrieb bzw. zur Raumheizung verwendet.

Beispiel 2: Es wird analog Beispiel 1 vorgegangen, die wässerige Vorlageflüssigkeit wird im Mischgefäss 8 jedoch durch Säurezusatz auf einen pH-Wert zwischen 1,5 und 2,5 eingestellt und mittels Heissdampf auf 95°C aufgeheizt. Im Aufschlussgefäss erfolgt kein Enzymzusatz. Der pH-Wert im Verzuckerungstank wird durch Laugenzusatz eingestellt.

Beispiel 3: Kontinuierliche Durchführung des erfindungsgemässen Verfahrens:

Gemahlener Mais wird aus dem Vorratsbehälter 2 über die Dosierschnecke 3 gleichzeitig mit heisser Vorlageflüssigkeit, welche zuvor im Mischgefäss 8 auf 90 bis 95°C aufgeheizt wurde, mit Base (OH^{e-}lonen) auf pH 6 bis 7 eingestellt wurde und etwa 50 bis 70 ppm Ca^{2⊕}-lonen enthält, in einem Mengenverhältnis von 1 Teil Maisschrot zu etwa 2,5 bis 3 Teilen Vorlageflüssigkeit in das Aufschlussgefäss 4 geleitet. Die vorbestimmte Menge an thermostabiler a-Amylase wird kontinuierlich in das Aufschlussgefäss zudosiert. Die Aufschlussmischung wird unter ständigem Rühren durch Frischdampfzufuhr auf 90 bis 95°C gehalten und gleichzeitig über den Auslass am Boden des Gefässes abgezogen. Die auf etwa 60°C abgekühlte Maische wird am Kopf des Verzuckerungstankes 19 gleichzeitig mit der zur Einstellung des pH-Wertes der Mischung auf 4,5 bis 5,0 benötigten Menge an Säure sowie mit dem Verzuckerungsenzym (Amyloglucosidase) aufgegeben. Es wird eine Verweilzeit von mindestens 30 min zur Teilverzuckerung der Maische vorgesehen. Die teiiverzuckerte Maische wird kontinuierlich abgezogen, auf ca. 30°C abgekühlt und nach Einstellung der gewünschten Maischekonzentration mit Wasser bzw. Schlempe weiter zur Gärstation zwecks kontinuierlicher Vergärung geleitet. Der Einsatz von in den Wärmeaustauschern vorgewärmtem Wasser sowie von dekantierter Schlempe erfolgt wie beim in den Beispielen 1 und 2 beschriebenen diskontinuierlichen Verfahren.

Beispiel 4: Es wird wie in Beispiel 3 gearbeitet, mit dem Unterschied, dass die Vorlageflüssigkeit auf einen pH-Wert zwischen 1,5 und 2,5 eingestellt wird und dem Inhalt des Aufschlussbehälters kein Enzym beigemengt wird. Anstelle von Säure wird dem Verzuckerungstank kontinuierlich Lauge (OH^{e-}lonen) zugeleitet, um einen pH-Wert von 4,5 bis 5,0 einzustellen.

Auch semikontinuierliche Verfahrensführung ist erfindungsgemäss möglich, wenn beispielsweise zwei Aufschlussgefässe anstelle des einen Gefässes 4 nach der Zeichnung vorgesehen werden. Während der Aufschluss im ersten Gefäss erfolgt, kann aus dem zweiten Gefäss bereits aufgeschlossenes Gut abgezogen werden.

In der folgenden Tabelle sind die Ergebnisse von Vergleichsversuchen, bezogen auf 1 t, in zerkleinerten Maiskörnern (Korngrösse unter 0,8mm) befindlicher Stärke zusammengestellt. Die bei den einzelnen Versuchen aus 1 t Stärke erhaltene Alkoholmenge sowie die jeweils dafür benötigten Mengen an NaOH, konz. H₂S0₄, a-Amylase und Amyloglucosidase (AMG) sind angegeben. Weiter ist jeweils das Dextroseäquivalent bzw. der Verzuckerungsgrad DE - d. h. die Menge an in der verzuckerten Maische vorliegenden vergärbaren Monosacchariden, bezogen auf die in der eingesetzten Stärke theoretisch vorhandene Menge an Anhydroglucoseeinheiten - angeführt. Die a-Amylase wurde als wässerige Lösung mit 210.000 MWU/ml (modifizierte Wohlgemut-Einheiten), die AMG als wässerige Lösung mit 150 GAU/mi (glucosidase activity units) eingesetzt.

In der ganz linken Spalte der Tabelle ist die Art des jeweils angewendeten Aufschlussverfahrens angegeben, es bedeutet:
Dₒ: kontinuierliches Druckverfahren
D_{w}: kontinuierliches Druckverfahren mit Wärmerückgewinnung
D_{G}: diskontinuierlicher Druckaufschluss
Kₒ: Kochverfahren
K_{A}: Kaltmaischverfahren
Hₒ: erfindungsgemässes Verfahren mit Verflüssigungsenzym als Aufschlussmittel
H_{A}: erfindungsgemässes Verfahren mit Säure als Aufschlussmittel
Hₛ: erfindungsgemässes Verfahren mit Verflüssigungsenzym als Aufschlussmittel und Schlemperückführung

Bei Anwendung des kontinuierlichen Hochdruckdämpfverfahrens (Dₒ) ergeben sich neben hohem Energiebedarf auch Schwierigkeiten wegen Verkleisterung der Stärke, insbesondere bei den Versuchen mit Wärmerückgewinnung (D_{w}), welche mehrmals zu Verstopfungen der Anlage führten.

Bei Anwendung des drucklosen Kochverfahrens (Kₒ), gemäss welchem die Aufschlussmischung von 60°C (d. unterhalb der Verkleisterungstemperatur) bis etwa 90°C erhitzt wird, wird ein geringerer Verzuckerungsgrad erreicht, wodurch auch die Alkoholausbeute geringer ist. Noch schlechtere Resultate wurden erwartungsgemäss mit dem bereits eingangs zum Stand der Technik erwähnten Kaltmaischverfahren (K_{A}) erzielt.

Die Versuche H₀₁₂ bis H₀₁₇ wurden - wie aus der Tabelle ersichtlich - mit einer geringeren Menge an a-Amylase durchgeführt. Es zeigt sich, dass ein verminderter Enzymeintrag zwischen 0,138 und 0,58 1 a-Amylase-Lösung pro t Stärke zu keiner wesentlichen Verringerung der Alkoholausbeute führt. Beim Einsatz von nur 0,02751 Enzymlösung ist aber der Aufschluss offenbar nicht ausreichend vollständig.

In den Versuchen Hₛ₁ bis H_{S6} wurde als Vorlageflüssigkeit dekantierte Schlempe verwendet. Die Schlempe stammte jeweils vom vorhergehenden Versuch, sie wurde aufbereitet und beim folgenden Versuch wieder eingesetzt. Dieser Vorgang wurde 6 mal wiederholt, d. h. die Schlempe von Versuch 1 wurde als Vorlageflüssigkeit für Versuch 2, die aus Versuch 2 resultierende Schlempe für Versuch 3 usw. eingesetzt. Wie die erhaltenen Resultate zeigen, kann kein negativer Einfluss auf die Gärführung beobachtet werden. Der Trockensubstanzgehalt der Schlempe variierte bei den Versuchen zwischen 1 und 12,5%.

Der Energieaufwand für das erfindungsgemässe Aufschlussverfahren einschliesslich der Gärung zur Erzeugung von 1 hl Alkohol aus Mais wurde wie folgt berechnet:
Zur Erzeugung von 1 hl Alkohol benötigt man etwa 250 bis 260 kg gemahlenen Mais mit einem Stärkegehalt von etwa 60 bis 63%. Um diese Menge an gemahlenem Mais von 20°C auf 95°C zu erwärmen (Δt = 75 °C), benötigt man 33 bis 34 MJ Wärmeenergie, was einer Dampfmenge von 15 bis 15,5 kg entspricht.

A) Wird Wasser als Vorlageflüssigkeit eingesetzt, benötigt man für die angegebene Maismenge 0,6 bis 0,75 m³. Unter der Annahme, dass das Wasser von einer Ausgangstemperatur von 15°C im ersten Wärmeaustauscher auf 45°C und im zweiten Wärmeaustauscher auf 80°C vorerhitzt wird, müssen dieser Wassermenge noch 38 bis 47 MJ zugeführt werden, um sie auf eine Temperatur von 95°C zu bringen (At = 15°C). Diese Wärmemenge wird durch Zufuhr von weiteren 17 bis 21 kg Dampf aufgebracht. Insgesamt werden somit 73 bis 82 MJ ( 32 bis 36,5kg Dampf) zur Herstellung von 1 hl Alkohol benötigt.

B) Setzt man 0,6 bis 0,75 m³ dekantierte Schlempe, welche mit einer Temperatur von 80 bis 90°C anfällt, als Vorlageflüssigkeit ein, ergibt sich zum Aufwärmen von einer mittleren Temperatur von 85°C auf 95°C (At = 10°C) ein Energiebedarf von nur 25 bis 31 MJ (entsprechend 11 bis 14kg Dampf). Dabei wird noch nicht in Rechnung gestellt, dass die zum Erhitzen der Schlempe nötige Energiemenge infolge des Trockensubstanzgehaltes der Schlempe sogar geringer ist als die zum Erhitzen der gleichen Menge Wassers notwendige. Es werden somit insgesamt nur 59 bis 66 MJ, d. h. 26 bis 29,5 kg Dampf pro hl Alkohol benötigt.

Ein Vergleich dieser Werte mit den entsprechenden, eingangs für die bekannten Druckverfahren angegebenen Daten zeigt die grosse Überlegenheit des erfindungsgemässen Verfahrens auch hinsichtlich der Energiebilanz.

## Patentansprüche

1. Verfahren zum Aufschluss von Stärke zur Herstellung von verzuckerter Maische, wobei stärkehaltige Rohstoffe oberhalb der Verkleisterungstemperatur der Stärke bei Atmosphärendruck aufgeschlossen und verflüssigt werden und die resultierenden Mischungen nach Abkühlen unterZugabe eines Verzuckerungsenzyms verzuckert werden, dadurch gekennzeichnet, dass zerkleinerte, im übrigen unbehandelte Körnerfrüchte in eine auf einer Temperatur von 85 bis 100°C gehaltene, in einem Aufschlussgefäss befindliche, wässerige Vorlageflüssigkeit eingerührt werden, wobei vor dem Einrühren Säure oder während des Einrührens ein Verflüssigungsenzym zugegeben wird und die erhaltene aufgeschlossene Mischung ohne Verweilzeit im Aufschlussgefäss abgezogen, auf 60 bis 65°C abgekühlt und der Verzuckerungsstufe zugeleitet wird.

2. Verfahren nach Anspruch 1, dadurch gekennzeichnet, dass zerkleinerter Mais als Körnerfrucht eingesetzt wird.

3. Verfahren nach Anspruch 1, dadurch gekennzeichnet, dass die Temperatur der wässerigen Vorlageflüssigkeit zwischen 90 und 95°C gehalten wird.

4. Verfahren nach Anspruch 1, dadurch gekennzeichnet, dass als Verflüssigungsenzym a-Amylase zugesetzt wird.

5. Verfahren nach einem der Ansprüche 1 bis 4, dadurch gekennzeichnet, dass als Vorlageflüssigkeitwenigstens zum Teil Schlempe von der destillativen Aufarbeitung der einer alkoholischen Gärung unterworfenen verzuckerten Maische - gegebenenfalls nach Abtrennung von Feststoffen - ohne Abkühlung eingesetzt wird.

6. Verfahren nach einem der Ansprüche 1 bis 5, dadurch gekennzeichnet, dass die zerkleinerten Körnerfrüchte und die auf einer Temperatur von 85 bis 100°C gehaltene Vorlageflüssigkeit getrennt voneinander kontinuierlich dem Aufschlussgefäss zugeleitet werden und dass die aufgeschlossene Mischung kontinuierlich aus dem Aufschlussgefäss abgezogen, abgekühlt und der Verzuckerungsstufe zugeleitet wird.

## Claims

1. A method of hydrolyzing starch for producing saccharified mash, wherein amylaceous raw materials are hydrolyzed and solubilized above the gelatinization temperature of the starch at atmospheric pressure and the resulting mixtures, after cooling, are saccharified while adding a saccharifying enzyme, characterized in that comminuted, but otherwise untreated grains are stirred into an aqueous take-up liquor contained in a hydrolyzing vessel and maintained at a temperature of 85 to 100°C, wherein, prior to stirring, an acid is added, or, during stirring, a solubilizing enzyme is added, and wherein the hydrolyzed mixture obtained is withdrawn without retention time in the hydrolyzing vessel, is cooled to 60 to 65°C and is conveyed to the saccharifying stage.

2. A method according to claim 1, characterized in that comminuted maize is used as grains.

3. A method according to claim 1, characterized in that the temperature of the aqueous take-up liquor is maintained between 90 and 95°C.

4. A method according to claim 1, characterized in that alpha amylase is added as solubilizing enzyme.

5. A method according to one of claims 1 to 4, characterized in that as the take-up liquor at least partly distiller's wash derived from the distillative processing of saccharified mash subjected to alcoholic fermentation, optionally upon separation of solids, is used without cooling.

6. A method according to one of claims 1 to 5, characterized in that the comminuted grains and the take-up liquor maintained at a temperature of 85 to 100°C are continuously conveyed to the hydrolyzing vessel, separated from each other, and that the hydrolyzed mixture is continuously withdrawn from the hydrolyzing vessel, is cooled and is conveyed to the saccharifying stage.

## Revendications

1. Procédé pour l'attaque d'amidon pour la fabrication de moût saccharifié, dans lequel des matières premières amylacées sont attaquées et liquéfiées sous pression atmosphérique au-dessus de la température de gélification de l'amidon et les mélanges résultants sont saccharifiés après refroidissement avec addition d'une enzyme sac- charifiante, caractérisé en ce que les grains broyés, par ailleurs non traités, sont délayés dans un liquide aqueux chargé au préalable se trouvant dans un récipient d'attaque, maintenu à une température de 85 à 100°C, avec addition d'acide avant ou d'une enzyme liquéfiante pendant le délayage, et le mélange attaqué obtenu est soutiré sans temps de séjour dans le récipient d'attaque, refroidi à 60-65°C et envoyé à l'étape de saccharification.

2. Procédé selon la revendication 1, caractérisé en ce que l'on utilise comme grain du maïs broyé.

3. Procédé selon la revendication 1, caractérisé en ce que la température du liquide aqueux chargé au préalable est maintenue entre 90 et 95 °C.

4. Procédé selon la revendication 1, caractérisé en ce que l'on ajoute de l'a-amylase comme enzyme liquéfiante.

5. Procédé selon l'une des revendications 1 à 4, caractérisé en ce que l'on utilise comme liquide chargé au préalable au moins en partie une bouillie de traitement par distillation du moût saccharifié soumis à une fermentation alcoolique - éventuellement après séparation des solides - sans refroidissement.

6. Procédé selon l'une des revendications 1 à 5, caractérisé en ce que les grains broyés et le liquide chargé au préalable maintenu à une température de 85 à 100°C sont envoyés en continu séparément au récipient d'attaque et en ce que le mélange attaqué est soutiré en continu du récipient d'attaque, refroidi et envoyé à l'étape de saccharification.
